# EUROPÄISCHE PATENTSCHRIFT

(11) **EP 2 657 180 B1**
(45) Veröffentlichungstag und Bekanntmachung des Hinweises auf die Patenterteilung: **28.02.2018**
(21) Anmeldenummer: 13161234.3
(22) Anmeldetag: 27.03.2013
(51) Int. Cl.: B67C 3/02

(54) **Abfüllung gekühlter Produkte**
Filling of cooled products
Remplissage de produits réfrigérés

(30) Priorität: 24.04.2012 DE 102012206716
(43) Veröffentlichungstag der Anmeldung: 30.10.2013
(73) Patentinhaber: Krones AG, 93073 Neutraubling (DE)
(72) Erfinder: Schulz, Danilo, 93073 Neutraubling (DE)
(74) Vertreter: Grünecker Patent- und Rechtsanwälte PartG mbB

(56) Entgegenhaltungen:
- EP-A1- 1 357 082
- WO-A1-2009/001208
- DE-A1-102007 003 919
- DE-A1-102007 003 976
- FR-A1- 2 520 984
- JP-A- 2011 255 952
- US-A- 4 356 681
- US-A- 4 507 931

## Beschreibung

### Gebiet der Erfindung

Die vorliegende Erfindung betrifft die Abfüllung von Produkten, beispielsweise gas- oder gasgemischhaltiger Produkte, und insbesondere die Abfüllung CO₂-haltiger Getränke in formstabile Behälter bei relativ niedrigen Temperaturen. Die Produkte oder (Grund-)Komponenten derselben sind hierbei vor der Abfüllung zu kühlen.

### Stand der Technik

Bestimmte Produkte werden vor ihrer Abfüllung gekühlt. Werden Säfte thermisch behandelt, so kann ein Kühlen vor der Abfüllung derselben erforderlich sein. Gas- oder gasgemischhaltige Produkte, wie CO₂-haltige Produkte, lassen sich bei relativ niedriger Abfülltemperatur schneller in Abfüllbehälter abfüllen als bei relativ hoher Abfülltemperatur. Somit kann ein höherer Durchsatz am Füller erreicht werden. Um relativ niedrige Temperaturen des abzufüllenden CO₂-haltigen Produkts zu erreichen, ist es erforderlich, das Produkt vor dem Füller abzukühlen. Die notwendige Energie wird mit Kälteanlagen erzeugt, die dem Produkt entzogene Wärme wird im Stand der Technik an die Umwelt abgegeben.

Aus der FR 2 520 984 A1 ist es bekannt, Wärmepumpen zur Pasteurisierung von Lebensmitteln einzusetzen. Wärme bereits pasteurisierter Produkte wird zur Pasteurisierung weiterer Produkte durch die Wärmepumpen rückgewonnen, wobei das pasteurisierte Produkt gekühlt wird. In der DE 10 2007 003976 A1 wird ebenfalls eine Pasteurisierungsvorrichtung beschrieben, in der eine Wärmepumpe mit einer Pasteurisierungszone und einer Abkühlzone verbunden ist, mithilfe derer Wärme von der Abkühlzone in die Pasteurisierungszone transportiert wird. DE 10 2007 003919 A1 wird ebenfalls eine Pasteurisierungsvorrichtung beschrieben, in der am Ausgang der Vorrichtung Wärme eines abgekühlten Produkts mithilfe einer Wärmepumpe zur Erwärmung eines zu pasteurisierenden Produkts rückgeführt wird. In der WO 2009/001208 A1 wird eine Flaschenabfüllanlage beschrieben, in der Wein bei niedrigen Temperaturen abgefüllt wird und die abgefüllten Flaschen erwärmt werden. In der US 4 356 681 A, die ein Verfahren und eine Vorrichtung gemäß den Oberbegriffen der Ansprüche 1 und 7 offenbart, wird eine Vorrichtung zum Abfüllen eines abgekühlten Produktes und Erwärmen von einem mit dem Produkt gefüllten Behälter beschrieben wobei die Vorrichtung einen Kondensator und eine mit diesem verbundende Heizstufe umfasst. In der JP 2011 255952 wird eine Abfüllanlage mit einer Wärmepumpe beschrieben , wobei in der Abfüllanlage das Sterilisieren eines abzufüllenden Produktes durch Erwärmen und eine nachfolgendes Kühlen des sterilisierten Produktes vor dem Abfüllvorgang erfolgt.

Bei relativ kalt abgefüllten Produkten/Getränken, die beispielsweise in Dosen, PET-Flaschen oder Glasflaschen abgefüllt sind, kann sich jedoch aufgrund des Temperaturgefälles zwischen Produkttemperatur zur Taupunkttemperatur Kondenswasser bilden. Dieses Kondenswasser kann zu Problemen bei der Verpackung der gefüllten Behälter führen. So kann das Kondenswasser Verpackungskartons aufweichen oder zu Verunreinigungen bei der Verpackung der Behälter in Folien führen. Daher werden, insbesondere in Ländern in denen die Produkttemperatur kleiner als die Taupunkttemperatur ist und eine hohe Luftfeuchtigkeit vorherrscht, Erwärmungseinrichtungen zur Erwärmung der abgefüllten Behälter zur Vermeidung der Kondensation eingesetzt. Solche Wärmeeinrichtungen können beispielsweise mit Dampf beheizt werden.

Es besteht somit im Zusammenhang mit dem Abfüllvorgang im Stand der Technik ein hoher Energiebedarf einerseits zum Abkühlen des abzufüllenden Produkts und andererseits zum Erwärmen der gefüllten Abfüllbehälter. Es liegt der vorliegenden Erfindung die Aufgabe zugrunde, diesen hohen Energiebedarf zu verringern.

### Beschreibung der Erfindung

Die oben genannte Aufgabe wird durch das Verfahren zur Abfüllung eines Produkts nach Anspruch 1 erfüllt. Dieses Verfahren umfasst die Schritte:
Kühlen des abzufüllenden Produkts (z.B. vor oder nach Ausmischung);
Abfüllen des gekühlten abzufüllenden Produkts in einen Abfüllbehälter; und
Erwärmen des gefüllten Abfüllbehälters nach dem Abfüllen des abzufüllenden Produkts; wobei das Abkühlen und das Erwärmen zumindest teilweise mithilfe einer und derselben Wärmepumpe erfolgt; und
ein Teil der beim Abkühlen von der Wärmepumpe aufgenommenen Wärme für sonstige Prozessschritte verwendet oder über eine Kühleinrichtung abgeführt wird.
Wenn hier und im weiteren von dem abzufüllenden Produkt die Rede ist, können auch Grundkomponenten eines letztlich abzufüllenden Produkts (z.B. Sirup, Wasser, etc.) gemeint sein.
Insbesondere kann das Verfahren zur Abfüllung gas- oder gasgemischhaltigen Produkts (z.B. eines CO₂-haltigen Produkts) Verwendung finden. Die Abfüllung kann hierbei kontinuierlich oder im Batch-Betrieb erfolgen. Bei dem abzufüllenden Produkt kann es sich um ein CO₂-haltiges Getränk handeln. Der Abfüllbehälter kann ein für die Abfüllung geeignetes Behältnis wie z.B. eine Glasflasche, eine Kunststoff-Flasche, ein Getränkekarton oder eine Getränkedose sein. Es können auch mehrere zumindest zum Teil kaskadierende und/oder zumindest zum Teil parallel arbeitende Wärmepumpen zum Abkühlen des abzufüllenden CO₂-haltigen Produkts und Erwärmen des gefüllten Abfüllbehälters nach dem Abfüllen bereitgestellt werden.

Mit der Wärmepumpe wird dem abzufüllenden Produkt Wärme entzogen, es wird gekühlt, und es wird durch die Wärmepumpe die entzogene Wärme in einer Erwärmungseinrichtung zur Erwärmung des gefüllten Abfüllbehälters nutzbar gemacht. Die Wärmepumpe ersetzt somit die Kälteanlage des Stands der Technik, die die den abzufüllenden Behältern entzogene Wärme ohne Nutzen an die Umgebung abgibt. In der Wärmepumpe kann dem abzufüllenden Produkt in einem Carnot-Kreisprozess mittels eines geeigneten Wärmemittels Wärme entzogen und mittels eines weiteren geeigneten Wärmemittels die entzogene Wärme den abgefüllten Behältern zugeführt werden. Während einer kontinuierlichen Produktion kann im wesentlich 100 % der beim Abkühlen der abzufüllenden Behälter entzogene Wärme der Erwärmungseinrichtung zugeführt werden. Somit lässt sich der Energiebedarf gegenüber dem Stand der Technik signifikant verringern.

Je nach den vorliegenden Betriebsbedingungen kann es aufgrund von Verlusten (Wärmetransport, Wärmeleitung, Wärmekonvektion) und/oder Verschleppung erforderlich sein, beim Schritt des Erwärmens der gefüllten Behälter zuzuheizen. Somit umfasst gemäß einer Weiterbildung das Verfahren den Schritt des Erwärmens der gefüllten Behälter zusätzlich (zu der Wärmpumpe) mithilfe einer zusätzlichen Erwärmungseinrichtung, insbesondere mithilfe einer Wärmequelle (z.B. Dampf, Heißwasser, Solarenergie). Der zusätzliche, durch die zusätzliche Erwärmungseinrichtung aufzubringende Energiebedarf wird jedoch nur ein Bruchteil des im Stand der Technik durch eine Erwärmungseinrichtung, die separat von einer Kühleinrichtung zum Kühlen des abzufüllenden Produkts betrieben wird, zu leistenden Energiebeitrags sein.

Je nach Auslegung der Wärmepumpe kann eine übermäßige beim Kühlen des abzufüllenden Produkts gewonnene Wärme die Funktion der Wärmepumpe negativ beeinflussen. Daher ist es vorgesehen, einen Teil der beim Kühlen des abzufüllenden Produkts gewonnenen Wärme für andere Prozesse zu verwenden oder über eine Kühleinrichtung abzuführen.

Im übrigen können ein oder mehrere Pufferspeicher zum Zwischenspeichern eines Kühlmediums zum Kühlen des abzufüllenden Produkts und/oder eines Wärmemediums zum Erwärmen des gefüllten Behälters in einem Pufferspeicher vorgesehen werden.

Die oben genannte Aufgabe wird auch gelöst durch eine Vorrichtung zur Abfüllung eines Produkts in einen Abfüllbehälter mit
einem Füller, der dazu ausgebildet ist, das Produkt in den Abfüllbehälter (z.B. eine Glasflasche, eine Kunststoff-Flasche, einen Getränkekarton oder eine Getränkedose) zu füllen; und
einer einzigen Wärmepumpe, die dazu ausgebildet ist, das abzufüllende Produkt vor dem Füller zu kühlen und den gefüllten Abfüllbehälter nach dem Füller zu erwärmen; und einer Kühleinrichtung, die dazu ausgebildet ist, einen Teil der beim Abkühlen von der Wärmepumpe aufgenommenen Wärme abzuführen oder anderen Prozessschritten zuzuführen.
Das Produkt kann ein gas- oder gasgemischhaltiges Produkt (beispielsweise ein CO₂-haltiges Produkt) sein.

Der Füller kann dazu ausgebildet sein, ein gas- oder gasgemischhaltiges Getränk, beispielsweise eine CO₂-haltiges Getränk, in ein für die Abfüllung geeignetes Behältnis z.B. eine Glasflasche, eine Kunststoff -Flasche, einen Getränkekarton oder eine Getränkedose zu füllen. Die Vorrichtung kann weiterhin einen Pufferspeicher zum Zwischenspeichern eines Kältemediums zum Kühlen des abzufüllenden Produkts und/oder einen Pufferspeicher zum Zwischenspeichern eines Wärmemediums zum Erwärmen des gefüllten Behälters umfassen.
Gemäß einer Weiterbildung umfasst die Vorrichtung weiterhin eine zusätzliche Erwärmungseinrichtung, die dazu ausgebildet ist, den gefüllten Abfüllbehälter zusätzlich, insbesondere mithilfe einer Dampferzeugungseinrichtung Wärmequelle (z.B. Dampf, Heißwasser, Solarenergie), zu erwärmen.
In sämtlichen oben beschriebenen Beispielen des erfindungsgemäßen Verfahren bzw. der erfindungsgemäßen Vorrichtung kann die Wärmepumpe elektrisch betrieben sein oder durch einen Öl- oder Gasmotor betrieben sein.

Im Folgenden werden Ausführungsformen eines erfindungsgemäßen Verfahrens unter Bezugnahme auf die Zeichnungen beschrieben. Die beschriebenen Ausführungsformen sind in jeder Hinsicht lediglich als illustrativ und nicht als einschränkend anzusehen und verschiedene Kombinationen der angeführten Merkmale sind in der Erfindung eingeschlossen.
Figur 1 veranschaulicht ein Beispiel eines erfindungsgemäßen Aufbaus einer Vorrichtung zur Abfüllung von gas- oder gasgemischhaltigen Produkten in Füllbehälter.
Wie es in Figur 1 gezeigt ist, wird einem kontinuierlich oder im Batch-Betrieb gelieferten Produktstrom eines gas- oder gasgemischhaltigen Produkts, beispielsweise einer CO₂-haltigen Limonade, in einer Prozesseinheit 1 stromaufwärts eines Füllers 2 Wärme entzogen. In der Prozesseinheit befindet sich ein Produktzuführung (z.B. Puffertank) 10 und ein Mischer 11, in dem unter anderem dem aus dem Produkttank 10 gelieferten Produkt CO₂ (oder eine anderes Gasgemisch) zugesetzt wird, und weitere für das Produkt notwendige Prozessschritteinheiten/Maschinen 12, wobei die Reihenfolge der Prozessschritteinheiten 12 produktspezifisch variieren kann. Das in dem Füller 2 abzufüllende Produkt wird durch einen oder mehrere Wärmeüberträger (nicht gezeigt) gekühlt. Nach Abfüllung des abzufüllenden Produkts in Abfüllbehälter, beispielsweise Kunststoff-Flaschen, durch den Füller 2 werden die gefüllten Behälter einer Erwärmungseinrichtung 3 zugeführt. Die Erwärmungseinrichtung 3 kann mehrere Kammern (mit Wärmeübertragern) mit unterschiedlichen Temperaturen (Temperaturzonen) umfassen, die über einen oder mehrer Wärmeübertrager aus einer oder mehreren Wärmequellen gespeist werden. Insbesondere kann sie auch eine Kammer umfassen, in der Heizdampf oder andere Wärmequellen (Heißwasser, Solarenergie) zur Erwärmung der gefüllten Behälter Verwendung findet. Allgemein können die verschiedenen Kammern mit verschiedenen/mehreren Wärmequellen betrieben werden.
Die Abkühlung des abzufüllenden Produkts sowie die Erwärmung der gefüllten Behälter erfolgt erfindungsgemäß mithilfe einer einzigen Wärmepumpe 4, in der Wärme, die beim Abkühlen des abzufüllenden Produkts gewonnen wird, zur Erwärmung der gefüllten Behälter, beispielsweise in einer der oben genannten Kammern der Erwärmungseinrichtung 3, verwendet wird. Die Wärmepumpe 4 kann kontinuierlich oder im Batch-Betrieb arbeiten.

Wird zuviel Wärme durch Abkühlen des abzufüllenden Produkts gewonnen, so dass eine möglichst effiziente Nutzung der Wärmepumpe beeinträchtigt wird, kann ein Teil der Wärme für andere Prozesse verwendet werden oder über eine entsprechende Kühleinrichtung 5 abgeführt werden.

Wie in Figur 1 gezeigt können einzelne Untereinheiten der Prozesseinheit 1 stromaufwärts des Füllers 2 durch Pufferspeicher 6 miteinander verbunden sein. Sie können auch im Bypass-Betrieb betrieben werden. Auch auf der stromabwärtigen Seite des Füllers 2 können Pufferspeicher 6 vorgesehen werden. Über eine thermische Schichtung in den jeweiligen Pufferspeichern 6 und/oder eine Mischbetrieb der Wärme-/Kältemedien die den Wärmeübertragern zugeleitet bzw. von diesen abgeleitet werden, können gewünschte Temperaturprofile gezielt bereitgestellt werden.

## Patentansprüche

1. Verfahren zur Abfüllung eines Produkts mit den Schritten
Kühlen des abzufüllenden Produkts;
Abfüllen des gekühlten abzufüllenden Produkts in einen Abfüllbehälter; und
Erwärmen des gefüllten Abfüllbehälters nach dem Abfüllen des abzufüllenden Produkts; wobei
das Abkühlen und das Erwärmen zumindest teilweise mithilfe einer und derselben Wärmepumpe erfolgt; **dadurch gekennzeichnet, dass** ein Teil der beim Abkühlen von der Wärmepumpe aufgenommenen Wärme für sonstige Prozessschritte verwendet oder über eine Kühleinrichtung abgeführt wird.

2. Das Verfahren gemäß Anspruch 1, in dem das abzufüllende Produkt ein gas-oder gasgemischhaltiges Produkt ist.

3. Das Verfahren gemäß Anspruch 1 oder 2, in dem das abzufüllende Produkt ein Getränk und/oder der Abfüllbehälter ein für die Abfüllung geeignetes Behältnis, eine Glasflasche, eine Kunststoff-Flasche, ein Getränkekarton oder eine Getränkedose ist.

4. Das Verfahren gemäß einem der vorhergehenden Ansprüche, in dem das Erwärmen zusätzlich mithilfe einer zusätzlichen Erwärmungseinrichtung, insbesondere mithilfe einer Dampferzeugungseinrichtung, insbesondere mithilfe von Heißwasser oder Solarenergie, erfolgt.

5. Das Verfahren gemäß einem der vorhergehenden Ansprüche, in dem weiterhin ein Kältemedium zum Kühlen des abzufüllenden Produkts und/oder ein Wärmemedium zum Erwärmen des gefüllten Behälters in einem Pufferspeicher zwischengespeichert wird.

6. Das Verfahren gemäß einem der vorhergehenden Ansprüche, in dem das Abkühlen und das Erwärmen mithilfe einer Mehrzahl an zumindest zum Teil kaskadierenden und/oder zumindest zum Teil parallel arbeitenden Wärmepumpen erfolgt.

7. Vorrichtung zur Abfüllung eines Produkts in einen Abfüllbehälter mit
einem Füller, der dazu ausgebildet ist, das Produkt in den Abfüllbehälter zu füllen;
einer einzigen Wärmepumpe, die dazu ausgebildet ist, das abzufüllende Produkt vor dem Füller zu kühlen und den gefüllten Abfüllbehälter nach dem Füller zu erwärmen; **dadurch gekennzeichnet, dass** die Vorrichtung weiterhin eine Kühleinrichtung umfasst, die dazu ausgebildet ist, einen Teil der beim Abkühlen von der Wärmepumpe aufgenommenen Wärme abzuführen oder anderen Prozessschritten zuzuführen.

8. Die Vorrichtung gemäß Anspruch 7, in der das Produkt ein gas- oder gasgemischhaltiges Produkt ist.

9. Die Vorrichtung gemäß Anspruch 8, in der der Füller dazu ausgebildet ist, ein gas- oder gasgemischhaltiges Getränk in ein für die Abfüllung geeignetes Behältnis eine Glasflasche, eine Kunststoff-Flasche, einen Getränkekarton oder eine Getränkedose zu füllen.

10. Die Vorrichtung gemäß einem der Ansprüche 7 bis 9, weiterhin einen Pufferspeicher zum Zwischenspeichern eines Kältemediums zum Kühlen des abzufüllenden Produkts und/oder einen Pufferspeicher zum Zwischenspeichern eines Wärmemediums zum Erwärmen des gefüllten Behälters umfassend.

11. Die Vorrichtung gemäß einem der Ansprüche 7 bis 10, weiterhin eine zusätzliche Erwärmungseinrichtung umfassend, die dazu ausgebildet ist, den gefüllten Abfüllbehälter zusätzlich, insbesondere mithilfe einer Dampferzeugungseinrichtung, insbesondere mithilfe von Heißwasser oder Solarenergie, zu erwärmen.

12. Die Vorrichtung gemäß einem der Ansprüche 7 bis 11, in der die Wärmepumpe eine elektrisch betriebene, ölmotor-, oder gasmotorbetriebene Wärmepumpe ist.

## Claims

1. Method for filling a product comprising the steps of:
cooling the product to be filled;
filling the product to be filled into a filling container; and
heating the filled filling container after filling the product to be filled; wherein
the cooling and the heating is performed at least partially by means of one single heat pump; **characterized in that**
a portion of the heat absorbed by the heat pump during the cooling is used for other process steps or is dissipated by a cooling device.

2. The method of claim 1, wherein the product to be filled is a product containing a gas or gas mixture.

3. The method of claim 1 or 2, wherein the product to be filled is a beverage, and/or the filling container is a container suited for the filling, a glass bottle, a plastic bottle, a beverage carton or a beverage can.

4. The method of one of the preceding claims, wherein the heating is additionally accomplished by means of an additional heating device, in particular by means of a steam generator, in particular by means of hot water or solar energy.

5. The method of one of the preceding claims, wherein further a cooling medium for cooling the product to be filled and/or a heating medium for heating the filled container is/are temporarily stored in a buffer storage.

6. The method of one of the preceding claims, wherein the cooling and the heating is accomplished by means of a plurality of heat pumps at least partially cascading and/or at least partially operated in parallel.

7. Apparatus for filling a product into a filling container, comprising:
a filler adapted to fill the product into the filling container;
a single heat pump adapted to cool the product to be filled upstream of the filler and heat the filled filling container downstream of the filler;
**characterized in that** the apparatus further comprises a cooling device adapted to dissipate a portion of the heat absorbed by the heat pump during the cooling or supply it to other process steps.

8. The apparatus of claim 7, wherein the product is a product containing a gas or gas mixture.

9. The apparatus of claim 8, wherein the filler is adapted to fill a beverage containing a gas or gas mixture into a container suited for the filling, a glass bottle, a plastic bottle, a beverage carton or a beverage can.

10. The apparatus of one of claims 7 to 9, further comprising a buffer storage for temporarily storing a cooling medium for cooling the product to be filled and/or a buffer storage for temporarily storing a heating medium for heating the filled container.

11. The apparatus of one of claims 7 to 10, further comprising an additional heating device adapted to heat the filled filling container additionally, in particular by means of a steam generator, in particular by means of hot water or solar energy.

12. The apparatus of one of claims 7 to 11, wherein the heat pump is a heat pump that is operated electrically, by an oil engine or a gas engine.

## Revendications

1. Procédé pour assurer le conditionnement par remplissage d'un produit, comprenant les étapes suivantes
refroidissement du produit destiné au remplissage ; remplissage d'un contenant à remplir avec le produit destiné au remplissage ayant été refroidi ; et échauffement du contenant à remplir ayant été rempli, après le emplissage avec le produit destiné au remplissage ; procédé
d'après lequel le refroidissement et l'échauffement est effectué au moins en partie à l'aide d'une seule et même pompe à chaleur ;
**caractérisé en ce qu'**une partie de la chaleur absorbée par la pompe à chaleur lors du refroidissement est utilisée pour d'autres étapes de processus ou est évacuée par l'intermédiaire d'un dispositif de refroidissement.

2. Le procédé selon la revendication 1, d'après lequel le produit destiné au remplissage est un produit à teneur en gaz ou en mélange de gaz.

3. Le procédé selon la revendication 1 ou la revendication 2, d'après lequel le produit destiné au remplissage est une boisson et/ou le contenant à remplir est un contenant apte au remplissage, une bouteille de verre, une bouteille en matière plastique, une brique de boisson ou bien une boite ou canette de boisson.

4. Le procédé selon l'une des revendications précédentes, d'après lequel l'échauffement est effectué à l'aide d'un dispositif de chauffage supplémentaire, notamment à l'aide d'un dispositif de production de vapeur, notamment à l'aide d'eau chaude ou d'énergie solaire.

5. Le procédé selon l'une des revendications précédentes, d'après lequel un fluide de refroidissement et/ou un fluide de chauffage est en outre stocké de manière intermédiaire dans un accumulateur tampon, pour le refroidissement du produit de remplissage ou respectivement pour l'échauffement du contenant ayant été rempli.

6. Le procédé selon l'une des revendications précédentes, d'après lequel le refroidissement et l'échauffement sont effectués à l'aide d'une pluralité de pompes à chaleur, fonctionnant au moins partiellement en cascade et/ou au moins en partie en parallèle.

7. Installation pour assurer le conditionnement par remplissage d'un produit dans un contenant à remplir, comprenant
un dispositif de remplissage, qui est conçu pour remplir le contenant à remplir avec le produit ;
une seule pompe à chaleur, qui est conçue pour refroidir le produit avant le dispositif de remplissage et pour échauffer le contenant à remplir ayant été rempli, après le dispositif de remplissage,
**caractérisée en ce que** l'installation comprend par ailleurs un dispositif de refroidissement, qui est conçu pour évacuer une partie de la chaleur absorbée par la pompe à chaleur lors du refroidissement ou l'amener à d'autre étapes de processus.

8. L'installation selon la revendication 7, dans laquelle le produit est un produit à teneur en gaz ou en mélange de gaz.

9. L'installation selon la revendication 8, dans laquelle le dispositif de remplissage est conçu pour remplir d'une boisson à teneur en gaz ou en mélange de gaz, un contenant apte au remplissage, une bouteille de verre, une bouteille en matière plastique, une brique de boisson ou bien une boite ou canette de boisson.

10. L'installation selon l'une des revendications 7 à 9, comprenant, en outre, un accumulateur tampon pour le stockage intermédiaire d'un fluide de refroidissement pour le refroidissement du produit de remplissage, et/ou un accumulateur tampon pour le stockage intermédiaire d'un fluide de chauffage pour l'échauffement du contenant ayant été rempli.

11. L'installation selon l'une des revendications 7 à 10, comprenant, en outre, un dispositif de chauffage supplémentaire, qui est conçu pour échauffer en supplément le contenant ayant été rempli, notamment à l'aide d'un dispositif de production de vapeur, notamment à l'aide d'eau chaude ou d'énergie solaire.

12. L'installation selon l'une des revendications 7 à 11, dans laquelle la pompe à chaleur est une pompe à chaleur fonctionnant par voie électrique ou fonctionnant grâce à un moteur hydraulique ou un moteur à gaz.
